# FASCICULE DE BREVET EUROPEEN

(11) **EP 0 286 555 B1**
(45) Date de publication et mention de la délivrance du brevet: **30.01.1991**
(21) Numéro de dépôt: 88420112.0
(22) Date de dépôt: 05.04.1988
(51) Int. Cl.: E21C 35/18

(54) **Dispositif de fixation sûre, rapide et amovible d'un outil sur un porte-outil**
Mittel zur sicheren, schnellen und abnehmbaren Befestigung eines Werkzeugs auf einem Werkzeugträger
Device for securely, rapidly and removably attaching a tool to a tool holder

(30) Priorité: 07.04.1987 FR 8705067
(43) Date de publication de la demande: 12.10.1988
(73) Titulaire: MORGON S.A., F-01440 Viriat (FR)
(72) Inventeur: Allard, Joseph, F-01000 Bourg-en-Bresse (FR)
(74) Mandataire: Séraphin, Léon

(56) Documents cités:
- FR-A- 1 525 114
- FR-A- 2 426 823
- GB-A- 1 107 371
- US-A- 3 796 464
- US-A- 4 274 678

## Description

Le domaine de l'invention concerne un dispositif de fixation simple, rapide, sûre et amovible de la queue d'un outil sur un porte-outil, en particulier d'un outil de mines.

On connaît selon l'art antérieur des dispositifs de fixation de ce type constitués par exemple par un barreau métallique flexible encastré à ses deux extrémités dans 2 blocs élastiques situés dans des logements du porte-outil, la partie centrale du barreau s'engageant tangentiellement dans une gorge de la queue de l'outil (voir par exemple FR-A-2 438 739). Un dispositif analogue est décrit dans le brevet US-A-3 342 531.

Il est aussi connu par le document GB-A-1 107 371 un dispositif d'assemblage d'un outil sur son porte-outil comprenant un outil muni d'une queue de fixation comportant une encoche ou gorge de retenue, un porte-outil percé d'une ouverture transversale d'une forme générale d'un trou de serrure dont une partie est sécante avec l'alésage destiné à reçevoir la queue de l'outil au niveau de la gorge de retenue, et dont la base est sensiblement tangente extérieurement à la gorge de retenue, un ensemble de retenue constitué par une cheville placé tangentiellement dans la gorge de retenue en contact avec la queue de l'outil et un bloc élastomère.

Cependant, dans ce type de montage, le barreau de retenue et/ou les blocs d'extrémité peuvent sortir de leurs logements durant le travail de l'outil, qui n'est donc plus solidaire du bloc porte-outil.

Le dispositif suivant l'invention permet de pallier cet inconvénient. Comme cela est déjà connu, la queue de l'outil comporte à sa base une encoche ou une gorge de retenue.

Le porte-outil selon l'invention présente une ouverture dont la section transversale a la forme générale d'un trou de serrure et dans laquelle s'engage le dispositif de fixation; la base de ce trou de serrure est sécante avec l'alésage cylindrique destiné à recevoir la queue de l'outil mais extérieure au corps de l'outil au niveau de la gorge de retenue.

Le dispositif de fixation proprement dit comporte deux éléments; une cheville métallique rigide et un bloc cylindrique ou prismatique en élastomère.

La cheville métallique comporte un corps et deux têtes d'extrémités de dimensions transversales supérieures à celle du corps. La dimension transversale du corps est légèrement inférieure à la largeur de la partie basse du trou de serrure mais les têtes passent dans la grande ouverture supérieure du trou de serrure.

Le bloc en élastomère est un bloc cylindrique (ou prismatique) dont le diamètre (ou les dimensions transversales) est(sont) sensiblement égale(s), mais inférieure(s) à celui(ou celles) de la partie supérieure du trou de serrure et dont la longueur est légèrement inférieure à la distance entre les têtes de la cheville.

La longueur du corps de la cheville est également légèrement supérieure à la longueur du trou de serrure, lequel est limité par deux surfaces planes parallèles situées sur les flans du porte-outil ou au fond de logements ménagés sur les flancs dudit porte-outil.

Le raccord entre les têtes et le corps de la cheville peut être réalisé de façon quelconque (angle droit, cône, arrondi torique, etc...) à condition que la géométrie du porte-outil permette l'encastrement desdites têtes sur celui-ci en position de travail.

La solidarisation de l'outil, une fois mis en place sur le porte-outil comporte le glissement de la cheville dans l'ouverture haute du trou de serrure et son déplacement perpendiculaire jusqu'à la base du trou de serrure, puis la mise en place par glissement à force, grâce à son élasticité, du bloc élastomère dans la partie haute du trou de serrure jusqu'à sa position finale entre les têtes de la cheville. De cette façon, l'outil est fixé sur le porte-outil de façon sûre, simple, rapide et amovible.

Il est en effet aisé de sortir le bloc élastomère de son logement en le poussant axialement et en le soulevant simultanément et localement à son extrémité opposée pour lui faire franchir la tête de la cheville, par exemple à l'aide d'un tournevis ou outil analogue.

La dureté shore du bloc élastomère est de préférence comprise entre 50 et 90. Au-dessous de 50, la fiabilité de l'assemblage n'est plus assurée; au-dessus de 90, des grandes difficultés de mise en place du bloc élastomère apparaissent.

L'invention sera mieux comprise à l'aide d'un exemple de réalisation suivant illustré par les figures 1 à 3:
La figure 1 représente une élévation du porte-outil et d'un outil en place (sans cheville, ni bloc élastique).
La figure 2 représente la coupe de la figure 1 selon le plan II-II, la cheville et le bloc élastique étant en place.
La figure 3 représente la coupe de la figure 2 selon le plan III-III, la cheville et le bloc élastique étant en place.

La figure 1 représente un pic emmanché dans son porte-pic 2. Le pic 1 présente une queue de fixation 3 munie d'une gorge de retenue circulaire 4. Le porte-pic 2 est percé d'une ouverture 5 en forme de trou de serrure avec une partie supérieure 6 et inférieure 7. La partie inférieure 7 est sécante avec l'alésage 8 dans lequel s'engage le pic 1. L'ouverture 5 est située entre deux cavités 9 (fig. 2) situées en retrait par rapport à la surface externe du porte-pic.

L'assemblage comporte (fig. 2 et 3) une cheville 10 formée d'un corps cylindrique 11 et de deux têtes cylindriques 12; ces têtes s'encastrent sur le porte-pic 2 au niveau du fond des cavités 9. Il est complété par un bloc élastomère cylindrique 13, situé entre les têtes et le corps de la cheville 10 et le porte-outil 2.

Bien que la cheville soit de symétrie cylindrique son corps pourrait être de section oblongue et ses têtes de forme quelconque. De même, le bloc élastomère pourrait avoir une forme extérieure prismatique et être percé d'un canal central de forme quelconque pour modifier son élasticité; il peut présenter une symétrie axiale d'ordre quelconque; dans ce cas, la partie supérieure du trou de serrure aurait une forme complémentaire de celle de la forme extérieure du bloc élastomère..

Ce mode d'assemblage présente sur ceux de l'art antérieur les avantages suivants:
une grande sécurité d'utilisation, l'auto-blocage des différents éléments étant assuré même sous des efforts d'arrachement importants lors de l'utilisation
mise en place rapide et retrait aisé, sans utilisation d'un outillage spécifique,
le bloc élastique sert à la fois de pièce de blocage et d'amortisseur des efforts subis,
la géométrie du dispositif, en particulier la présence de cavités latérales 9, assure une meilleure protection de l'assemblage contre tes effets _{'} agressifs (usure, chocs) de l'environnement de travail.

## Revendications

1. Dispositif d'assemblage d'un outil (1) sur son porte-outil" (2) comprenant un outil muni d'une queue de fixation (3) comportant une encoche ou gorge de retenue (4), un porte-outil percé d'une ouverture transversale (5) d'une forme générale d'un trou de serrure dont une partie est sécante avec l'alésage (8) destiné à reçevoir la queue de l'outil au niveau de la gorge de retenue (4), et dont la base est sensiblement tangente extérieurement à la gorge de retenue (4), un ensemble de retenue constitué par une cheville (10) placé tangentiellement dans la gorge de retenue (4) en contact avec la queue (3) de l'outil (1) et un bloc élastomère (13), caractérisé en ce que:
la cheville (10) est constituée d'un corps (11) muni de deux têtes fixes (12) assurant à la fois le maintien de la cheville (10) et celui du bloc élastomère (13) dans l'ouverture (5);
le bloc élastomère (13) a une forme prismatique ou cylindrique et s'encastre entre les têtes (12) de la cheville (10) dans l'ouverture (5).

2. Dispositif selon la revendication 1, caractérisé en ce que l'ouverture en trou de serrure (5) débouche dans deux cavités (9) latérales du porte-outils (2) dont les fonds sont parallèles.

3. Dispositif selon l'une des revendications 1 ou 2 caractérisé en ce que la cheville (10) présente une symétrie axiale circulaire.

4. Dispositif selon l'une des revendications 1 à 3 caractérisé en ce que le bloc élastomère (13) présente une symétrie axiale circulaire ou d'ordre n.

5. Dispositif selon la revendication 4 caractérisé en ce que le bloc élastomère est un cylindre circulaire plein.

6. Dispositif selon l'une des revendications 4 ou 5 caractérisé en ce que l'élastomère du bloc possède une dureté Shore comprise entre 50 et 90.

## Patentansprüche

1. Vorrichtung zur Befestigung eines Werkzeugs (1) auf einem Werkzeugträger (2) mit einem Werkzeug, das mit einem Befestigungsschaft (3) versehen ist, der eine Halterungsnut (4) aufweist, einem Werkzeughalter, der mit einer transversalen Öffnung (5) durchbohrt ist, die allgemein die Form eines Schlüssellochs hat und von dem ein Teil sich mit der Öffnung (8) auf der Höhe der Halterungsnut (4) schneidet, wobei die Öffnung (8) zur Aufnahme des Werkzeugschaftes vorgesehen ist, und dessen Basis die Halterungsnut (4) außen im wesentlichen tangiert, mit einer Rückhalteanordnung, bestehend aus einem Zapfen (10), der tangential in der Rückhaltenut (4) in Berührung mit dem Schaft (3) des Werkzeugs (1) angeordnet ist und einem Elastomerblock (13), dadurch gekennzeichnet, daß der Zapfen (10) aus einem Körper (1 f) mit zwei festen Endköpfen (12) besteht, die gleichzeitig die Halterung des Zap-' fens (10) und des Elastomerblocks (13) in der Offnung (5) gewährleisten, und dadurch, daß der Elastomerblock (13) eine prismatische oder zylindrische Form hat und zwischen den Endköpfen (12) des Zapfens (10) in der Offnung (5) eingeschlossen ist.

2. Vorrichtung nach Anspruch 1, dadurch gekennzeichnet, daß die Öffnung in Form eines Schlüssellochs (5) in zwei parallelen Ausnehmungen (9) des Werkzeugträgers (2) mündet, deren Böden parallel zueinander sind.

3. Vorrichtung nach einem der Ansprüche 1 oder 2, dadurch gekennzeichnet, daß der Zapfen (10) eine axiale Zylindersymetrie aufweist.

4. Vorrichtung nach einem der Ansprüche 1 bis 3, dadurch gekennzeichnet, daß der Elastomerblock (13) eine axiale Zylindersymetrie oder eine Symetrie n-ter Ordnung aufweist.

5. Vorrichtung nach Anspruch 4, dadurch gekennzeichnet, daß der Elastomerblock ein voller Zylinder mit kreisförmigem Querschnitt ist.

6. Vorrichtung nach einem der Ansprüche 4 oder 5, dadurch gekennzeichnet, daß das Elastomer des Blocks eine Shore-Härte zwischen 40 und 90 hat.

## Claims

1. An arrangement for fitting a tool (1) to its tool holder (2) comprising a tool provided with a fixing shank (3) comprising a retaining notch or groove (4), a tool holder having extending therethrough a transverse opening (5) in the general shape of a keyhole, a part of which is in intersecting relationship with the bore (8) intended to receive the shank of the tool at the level of the retaining groove (4), and the base of which is substantially tangential externally to the retaining groove (4), a retaining assembly formed by a pin (10) placed tangentially in the retaining groove (4) in contact with the shank (3) of the tool (1) and an elastomer block (13) characterised in that:
the pin (10) is formed by a body (11) provided with two fixed heads (12) ensuring that both the pin (10) and the elastomer block (13) are held in the opening (5); and
the elastomer block (13) is of a prismatic or cylindrical shape and engages between the heads (12) of the pin (10) in the opening (5).

2. An arrangement according to claim 1 characterised in that the keyhole-shaped opening (5) opens into two lateral cavities (9) in the tool holder (2), the bottoms of which are parallel.

3. An arrangement according to one of claims 1 and 2 characterised in that the pin (10) is of axial circular symmetry.

4. An arrangement according to one of claims 1 to 3 characterised in that the elastomer block (13) is of axial circular symmetry or symmetry of the order n.

5. An arrangement according to claim 4 characterised in that the elastomer block is a solid circular cylinder.

6. An arrangement according to one of claims 4 and 5 characterised in that the elastomer of the block has a Shore hardness of between 50 and 90.
